# EUROPÄISCHE PATENTSCHRIFT

(11) **EP 1 802 851 B1**
(45) Veröffentlichungstag und Bekanntmachung des Hinweises auf die Patenterteilung: **27.02.2008**
(21) Anmeldenummer: 05791470.7
(22) Anmeldetag: 28.09.2005
(51) Int. Cl.: F01L 1/34

(54) **VERFAHREN ZUM EINSTELLEN DER DREHWINKELLAGE DER NOCKENWELLE EINER HUBKOLBEN- VERBRENNUNGSMASCHINE RELATIV ZUR KURBELWELLE**
METHOD FOR ADJUSTING THE POSITION OF THE ANGLE OF ROTATION OF THE CAMSHAFT OF A RECIPROCATING PISTON INTERNAL COMBUSTION ENGINE IN RELATION TO THE CRANKSHAFT
PROCEDE POUR REGLER LA POSITION D'ANGLE DE ROTATION DE L'ARBRE A CAMES D'UN MOTEUR A COMBUSTION INTERNE A PISTON ALTERNATIF, PAR RAPPORT AU VILEBREQUIN

(30) Priorität: 20.10.2004 DE 102004051000
(43) Veröffentlichungstag der Anmeldung: 04.07.2007
(73) Patentinhaber: Schaeffler KG, 91074 Herzogenaurach (DE)
(72) Erfinder: NGUYEN, Minh, Nam, 77815 Bühl (DE); STORK, Holger, 77815 Bühl (DE); DELL, Heiko, 90617 Puschendorf (DE)
(86) Internationale Anmeldenummer: PCT/DE2005/001720
(87) Internationale Veröffentlichungsnummer: WO 2006/042494

(56) Entgegenhaltungen:
- EP-A- 1 375 833
- DE-A1- 10 038 354
- DE-A1- 10 236 507
- DE-A1- 10 244 540
- DE-A1- 10 307 307
- US-A- 5 289 805
- US-A1- 2003 000 498
- PATENT ABSTRACTS OF JAPAN Bd. 2002, Nr. 10, 10. Oktober 2002 (2002-10-10) & JP 2002 161763 A (UNISIA JECS CORP), 7. Juni 2002 (2002-06-07)

## Beschreibung

Die Erfindung betrifft ein Verfahren zum Einstellen der Drehwinkellage der Nockenwelle einer Hubkolben-Verbrennungsmaschine relativ zur Kurbelwelle, wobei die Kurbelwelle über ein Verstellgetriebe mit der Nockenwelle in Antriebsverbindung steht, das als Dreiwellengetriebe mit einer kurbelwellenfesten Antriebwelle, einer nockenwellenfesten Abtriebswelle und einer Verstellwelle ausgebildet ist, wobei ein Phasenwinkelsignal für die Drehwinkellage der Nockenwelle relativ zur Kurbelwelle erfasst wird, wobei eine Anschlagfahrt durchgeführt wird, bei der ein mit der Antriebwelle verbundenes Anschlagelement auf ein mit der Nockenwelle verbundenes Gegenanschlagelement zubewegt wird, während das Erreichen einer Anschlagposition überwacht wird, wobei beim Detektieren der Anschlagposition ein Anschlag-Phasenwinkelwert ermittelt wird, und wobei ein Sollphasenwinkelsignal bereitgestellt und das Phasenwinkelsignal auf das Sollphasenwinkelsignal geregelt wird.

Ein derartiges Verfahren ist aus der Praxis bekannt (siehe DE-A-10038354). Dabei wird die Drehwinkellage der Nockenwelle relativ zur Kurbelwelle mit Hilfe eines Elektromotors verstellt, der eine Verstellwelle eines Dreiwellengetriebes antreibt, das zwischen der Kurbelwelle und der Nockenwelle angeordnet ist. Auf der Antriebwelle des Dreiwellengetriebes ist ein Nockenwellenzahnrad vorgesehen, das über eine Kette von einem drehfest mit der Kurbelwelle verbundenen Kurbelwellenzahnrad angetrieben wird. Die Abtriebswelle des Dreiwellengetriebes ist drehfest mit der Nockenwelle verbunden. Um die Dreh- oder Phaselage, welche die Nockenwelle relativ zur Kurbelwelle aufweist, auf ein bereitgestelltes Sollphasenwinkelsignal zu regeln, wird der Phasenwinkel gemessen und mit dem Sollwertsignal verglichen. Beim Auftreten einer Abweichung wird der Elektromotor derart angesteuert, dass sich die Abweichung reduziert. Damit auch im Störungsfall der Verstellvorrichtung die Motorfunktion aufrechterhalten werden kann, wird die Relativverstellung mit Hilfe eines mit der Antriebswelle verbundenen Anschlagelements, das mit einem nockenwellenfesten Gegenanschlagelement zusammenwirkt, auf einen maximalen Verstellwinkel begrenzt.

Da die Lage der Anschlagposition beim Starten der Verbrennungsmaschine zunächst noch nicht bekannt ist, wird während des Startvorgangs der Verbrennungsmaschine eine Anschlagfahrt durchgeführt, bei der das Anschlagelement durch entsprechendes Verdrehen der Verstellwelle auf das Gegenanschlagelement zubewegt wird, bis das Anschlagelement an dem Gegenanschlagelement zur Anlage kommt. Dabei wird das Erreichen der Anschlagposition sensorisch überwacht. Sobald detektiert wird, dass das Anschlagelement gegen das Gegenanschlagselement positioniert ist, wird der Anschlagposition eine Phasenwinkelwert zugeordnet. Dies kann z.B. in der Weise erfolgen, dass das Phasenwinkelsignal an der Anschlagposition ausgelesen und der entsprechende Messwert als Phasenwinkelwert für die Anschlagposition verwendet wird. Es besteht aber auch die Möglichkeit, das Phasenwinkelsignal auf Null zu setzen, wenn die Anschlagposition erreicht ist. In diesem Fall bildet die Anschlagposition den Bezugspunkt für das Phasenwinkelsignal.

Das Sollphasenwinkelsignal wird von einem Motorsteuergerät bereitgestellt, welches die Hubkolben-Verbrennungsmaschine steuert. Das Sollphasenwinkelsignal wird in Abhängigkeit von dem Betriebszustand der Verbrennungsmaschine derart gewählt, dass sich ein günstiger Kraftstoffverbrauch und ein geringer Schadstoffausstoß der Hubkolben-Verbrennungsmaschine ergibt. Auf dieses Sollphasenwinkelsignal wird das Phasenwinkelsignal geregelt, indem die Verstellwelle beim Auftreten einer Abweichung zwischen dem Phasenwinkelsignal und dem Sollphasenwinkelsignal so verdreht wird, dass sich die Abweichung reduziert. Das Sollphasenwinkelsignal wird in Abhängigkeit von dem Anschlag-Phasenwinkelwert derart begrenzt, dass während des normalen Betriebs der Verbrennungsmaschine eine Kollision des Anschlagelements mit dem Gegenanschlagselement vermieden wird. In der Praxis hat sich jedoch gezeigt, dass sich während des Betriebs der Hubkolben-Verbrennungsmaschine die Anschlagposition verändern kann, so dass diese dann nicht mehr mit dem beim Startvorgang ermittelten Anschlag-Phasenwinkelwert übereinstimmt. Um dennoch bei den im normalen Betrieb auftretenden Betriebszuständen eine Kollision des Anschlagelements mit dem Gegenanschlagselement und somit die Gefahr einer Beschädigung der entsprechenden Teile zu vermeiden, muss bei der Begrenzung des Phasenwinkels ein gewisser Sicherheitsabstand zu dem Anschlag-Phasenwinkelwert eingehalten werden, wodurch der für die Einstellung der Phasenlage zur Verfügung stehende Verstellbereich nicht vollständig genutzt werden kann.

Es besteht deshalb die Aufgabe, ein Verfahren der eingangs genannten Art zu schaffen, das es ermöglicht, den Anschlag-Phasenwinkelwert an Veränderungen des Betriebszustands der Verbrennungsmaschine anzupassen.

Diese Aufgabe wird dadurch gelöst, dass dem Anschlag-Phasenwinkelwert ein daran angrenzender oder dazu benachbarter Phasenwinkelbereich zugeordnet und das Phasenwinkelsignal mit dem Phasenwinkelbereich verglichen wird, und dass für den Fall, dass das Sollphasenwinkelsignal innerhalb des Phasenwinkelbereichs liegen sollte, die Regelung des Phasenwinkelsignals auf das Sollphasenwinkelsignal unterbrochen und eine weitere Anschlagfahrt durchgeführt wird, bei der das Anschlagelement auf das Gegenanschlagelement zubewegt wird, während das Erreichen der Anschlagposition überwacht wird, dass beim Detektieren der Anschlagposition der Anschlag-Phasenwinkelwert neu ermittelt wird und dass danach die Regelung des Phasenwinkelsignals auf das Sollphasenwinkelsignal fortgesetzt wird.

In vorteilhafter Weise ist es dadurch möglich, während des normalen Betriebs der Hubkolben-Verbrennungsmaschine den Anschlag-Phasenwinkelwert neu zu ermitteln, um ihn beispielsweise an veränderte Betriebsbedingungen der Verbrennungsmaschine anzupassen. Dabei wird die Anschlagfahrt durchgeführt, wenn das Sollphasenwinkelsignal in der Nähe eines zu einem früheren Zeitpunkt, beispielsweise bei der letzten Anschlagfahrt ermittelten Anschlag-Phasenwinkelwerts liegt, so dass während der Anschlagfahrt nur eine relativ geringe Abweichung des Phasenwinkelsignals von dem Sollphasenwinkelsignal auftritt und sich die Anschlagfahrt somit praktisch nicht auf den Kraftstoffverbrauch, den Schadstoffausstoß oder das sonstige Betriebsverhalten der Hubkolben-Verbrennungsmaschine auswirkt. Die Anschlagfahrt wird also durchgeführt, ohne dass der Benutzer der Verbrennungsmaschine dies bemerkt. Der Anschlag-Phasenwinkelwert kann als Bezugspunkt für das Phasenwinkelsignal und/oder während der Regelung des Phasenwinkelsignals zur Begrenzung des Phasenwinkels verwendet werden.

Bei einer vorteilhaften Ausführungsform der Erfindung wird das Sollphasenwinkelsignal während der Anschlagfahrt mit dem Phasenwinkelbereich verglichen, wobei für den Fall, dass das Sollphasenwinkelsignal den Phasenwinkelbereich verlassen sollte, die Anschlagfahrt abgebrochen und die Regelung des Phasenwinkelsignals auf das Sollphasenwinkelsignal wieder aufgenommen wird. Beim Auftreten einer Abweichung zwischen dem Sollphasenwinkelsignal dem Phasenwinkelbereich wird diese also durch Wiederaufnahme der Phasenwinkelregelung sofort kompensiert. Dabei wird ein Abbruch der Anschlagfahrt in Kauf genommen. Diese kann dann gegebenenfalls zu einem späteren Zeitpunkt nachgeholt werden, wenn sich das das Sollphasenwinkelsignal wieder innerhalb des Phasenwinkelbereichs befindet.

Bei einer zweckmäßigen Ausgestaltung der Erfindung wird die Zeit, die seit der letzten Anschlagfahrt verstrichen ist, gemessen und mit einer vorgegebenen Mindestzeitdauer verglichen, wobei das Durchführen einer weiteren Anschlagfahrt unterdrückt wird, solange die Mindestzeitdauer noch nicht erreicht ist. Dabei wird davon ausgegangen, dass innerhalb der Mindestzeitdauer keine wesentliche Veränderung der Anschlagposition zu erwarten ist. Unnötige Anschlagfahrten werden also vermieden.

Besonders vorteilhaft ist, wenn mindestens eine Betriebszustandsgröße der Verbrennungsmaschine, insbesondere deren Betriebstemperatur und/oder Kurbelwellendrehzahl erfasst wird, wenn bei unterschiedlichen Betriebszuständen Anschlagfahrten durchgeführt werden, wenn die für die einzelnen Betriebszustände jeweils ermittelten Anschlag-Phasenwinkelwerte in einem Datenspeicher abgelegt werden, und wenn danach für einen Betriebszustand ein Anschlag-Phasenwinkelwert ermittelt wird, indem in Abhängigkeit von der mindestens einen Betriebszustandsgröße ein Anschlag-Phasenwinkelwert aus dem Datenspeicher ausgelesen und zum Begrenzen des Phasenwinkelsignals und/oder Sollphasenwinkelsignals und/oder als Bezugspunkt für das Phasenwinkelsignal verwendet wird. Es wird also ein Kennfeld gelernt, das beispielsweise als Parameter die Kühlwasser- und/oder Öltemperatur der Verbrennungsmaschine und/oder die Kurbelwellendrehzahl aufweisen kann. Mit Hilfe der auf diese Weise gelernten Anschlag-Phasenwinkelwerte kann der Anschlag-Phasenwinkelwert auf einfache Weise an eine Veränderung des Betriebszustands der Verbrennungsmaschine angepasst werden, ohne dass dazu erneut eine Anschlagfahrt durchgeführt werden muss. Zweckmäßigerweise wird das Kennfeld in einem nichtflüchtigen Datenspeicher, wie z.B. einem EEProm abgelegt, damit es nach einem Neustart der Verbrennungsmaschine weiterhin zur Verfügung steht. Bei der Erstinbetriebnahme der Verbrennungsmaschine kann der Datenspeicher mit Standardwerten vorbesetzt sein.

Bei einer bevorzugten Ausführungsform der Erfindung wird die Differenz zwischen dem Phasenwinkelsignal und dem Anschlag-Phasenwinkelwert ermittelt, wobei das Sollphasengeschwindigkeitssignal in Abhängigkeit von der Differenz verändert und insbesondere bei einer Abnahme der Differenz reduziert wird. Dadurch wird bei der Anschlagfahrt ein Verscheiß an dem Anschlagelement und dem Gegenanschlagelement weitestgehend vermieden. Dennoch kann die Anschlagposition schnell aufgefunden werden.

Zum Schutz des Anschlag- und Gegenanschlagelements vor Beschädigung kann während der Anschlagfahrt die Drehzahl der Verstellwelle begrenzt werden. Diese Maßnahme kommt vor allem dann in Betracht, wenn sich der Phasenwinkel innerhalb einer vorgegebenen Umgebung des Anschlag-Phasenwinkelwerts befindet.

Vorzugsweise ist zum Antreiben der Verstellwelle ein Elektromotor vorgesehen, wobei während der Anschlagfahrt der Betriebsstrom und/oder die Betriebsspannung des Elektromotors begrenzt wird (werden). Auch durch diese Maßnahme kann eine Beschädigung des Anschlag- und/oder Gegenanschlagelements vermieden werden. Der Betriebsstrom und/oder die Betriebsspannung des Elektromotors kann durch Pulsweitenmodulation begrenzt werden.

Nachfolgend ist ein Ausführungsbeispiel der Erfindung anhand der Zeichnung näher erläutert. Es zeigen:
- Fig. 1: eine schematische Teildarstellung einer Hubkolben-Verbrennungsmaschine, die eine Einrichtung zum Einstellen der Phasenlage der Nockenwelle relativ zur Kurbelwelle aufweist,
- Fig. 2: eine Nockenwellen-Verstellvorrichtung,
- Fig. 3: eine graphische Darstellung eines Phasenwinkelsignals und eines Sollphasenwinkelsignal während einer Anschlagfahrt, wobei auf der Abszisse die Zeit in Sekunden und auf der Ordinate die Signalamplitude aufgetragen sind, und
- Fig. 4: Darstellung ähnlich Fig. 3, wobei jedoch die Anschlagfahrt vorzeitig abgebrochen wird.

Eine Verstellvorrichtung für die Drehwinkellage der Nockenwelle 3 relativ zur Kurbelwelle 5 einer Hubkolben-Verbrennungsmaschine weist gemäß Fig. 1 ein Verstellgetriebe 1 auf, das als Dreiwellengetriebe mit einer kurbelwellenfesten Antriebwelle, einer nockenwellenfesten Abtriebswelle und einer Verstellwelle ausgebildet ist. Das Verstellgetriebe kann ein Umlaufgetriebe sein, vorzugsweise ein Planetengetriebe.

Die Antriebwelle ist drehfest mit einem Nockenwellenzahnrad 2 verbunden, das in an sich bekannter Weise über eine Kette oder einen Zahnriemen mit einem auf der Kurbelwelle 5 des Verbrennungsmotors drehfest angeordneten Kurbelwellenzahnrad in Antriebsverbindung steht. Die Abtriebwelle ist drehfest mit der Nockenwelle 3 verbunden. Die Verstellwelle ist drehfest mit dem Rotor eines Elektromotors 4 verbunden. Das Verstellgetriebe 1 ist in der Nabe des Nockenwellenzahnrads 2 integriert.

Damit im Falle einer Störung in der Ansteuerung des Elektromotors 4 der Verdrehwinkel zwischen der Nockenwelle 3 und der Kurbelwelle 5 begrenzt und somit eine Kollision der Ventile mit den Hubkolben sicher vermieden wird, weist die Verstellvorrichtung ein fest mit der Antriebwelle des Verstellgetriebes 1 verbundenes Anschlagelement 6 und ein Gegenanschlagelement 7 auf, das drehfest mit der Nockenwelle 3 verbundenen ist und in Gebrauchsstellung in einer Anschlagposition an dem Anschlagelement 4 zur Anlage kommt.

In Fig. 1 ist erkennbar, dass zur Messung des Kurbelwellendrehwinkels ein Magnetdetektor 8 vorgesehen ist, der die Zahnflanken eines aus einem magnetisch leitenden Werkstoff bestehenden, auf der Kurbelwelle 5 angeordneten Zahnkranzes 9 detektiert. Eine der Zahnlücken oder Zähne des Zahnkranzes 9 weist eine größere Breite auf als die anderen Zahnlücken bzw. Zähne und markiert eine Referenz-Drehwinkellage der Kurbelwelle 5.

Beim Erreichen der Referenz-Drehwinkellage wird in dem Sensorsignal des Magnetdetektors 8, das nachstehend auch als Kurbelwellen-Sensorsignal bezeichnet wird, eine Referenzmarke erzeugt. Dies wird dadurch erreicht, dass der Kurbelwellen-Zahnkranz 9 an der Referenz-Drehwinkellage eine größere Lücke aufweist als zwischen seinen übrigen Zähnen. Sobald die Referenzmarke in dem Kurbelwellen-Sensorsignal detektiert wird, wird ein Drehwinkelmesssignal auf einen der Referenz-Drehwinkellage zugeordneten Wert gesetzt. Danach wird das Drehwinkelmesssignal bei jeder Änderung des Zustands des Kurbelwellen-Sensorsignals nachgeführt, indem in einem Betriebsprogramm eines Steuergeräts ein Interrupt ausgelöst, bei dem das Drehwinkelmesssignal inkrementiert wird.

Als Elektromotor 4 ist ein EC-Motor vorgesehen, der einen Läufer aufweist, an dessen Umfang eine Reihe von abwechselnd in zueinander entgegengesetzte Richtungen magnetisierten Magnetsegmenten angeordnet ist, die über einen Luftspalt mit Zähnen eines Stators magnetisch zusammenwirken. Die Zähne sind mit einer Wicklung bewickelt, die über eine Ansteuereinrichtung bestromt wird.

Die Lage der Magnetsegmente relativ zum Stator und damit der Verstellwellendrehwinkel wird mit Hilfe einer Messeinrichtung detektiert, die an dem Stator mehrere Magnetfeldsensoren 10 aufweist, die derart in Umfangsrichtung des Stators zueinander versetzt angeordnet sind, dass pro Umdrehung des Rotors eine Anzahl von Magnetsegment-Sensor-Kombinationen durchlaufen wird. Die Magnetfeldsensoren 10 erzeugen ein digitales Sensorsignal, das eine Reihenfolge von Sensorsignal-Zuständen durchläuft, die sich bei einer mechanischen Volldrehung des Rotors so oft wiederholt, wie die Messeinrichtung Magnetfeldsensoren 10 aufweist. Dieses Sensorsignal wird nachfolgend auch als Verstellwellen-Sensorsignal bezeichnet.

Beim Starten des Verbrennungsmotors wird - unabhängig von der Position, in der sich der Rotor bzw. die Verstellwelle gerade befindet - ein Lagemesssignal auf einen Lagemesssignal-Startwert gesetzt. Dann wird die Verstellwelle verdreht, wobei bei jedem Zustandswechsel des Verstellwellen-Sensorsignals in dem Betriebsprogramm des Steuergeräts ein Interrupt ausgelöst wird, bei dem das Lagemesssignal nachgeführt wird.

Als Referenzsignalgeber für den Nockenwellendrehwinkel ist ein Hall-Sensor 11 vorgesehen, der mit einem auf der Nockenwelle 3 angeordneten Triggerrad 12 zusammenwirkt. Beim Erreichen einer vorgegebenen Drehwinkellage der Nockenwelle 3 wird in einem Nockenwellen-Referenzsignal eine Flanke erzeugt. Wenn der Hall-Sensor 11 die Flanke detektiert, wird in einem Betriebsprogramm eines Steuergeräts ein Interrupt ausgelöst, bei dem der Kurbelwellendrehwinkel und der Verstellwellendrehwinkel für die Regelung des Phasenwinkels zur weiteren Verarbeitung zwischengespeichert werden. Dieser Interrupt wird nachstehend auch als Nockenwellen-Interrupt bezeichnet. Schließlich wird in dem Betriebsprogramm des Steuergeräts auch noch ein zeitscheibengesteuerter Interrupt ausgelöst, der nachfolgend als zyklischer Interrupt bezeichnet wird.

Mit Hilfe des Kurbelwellen-Drehwinkelmesssignals, des Lagemesssignals und einer Getriebekenngröße, nämlich der Übersetzung, die das Verstellgetriebe 1 bei stillstehender Antriebswelle zwischen der Verstellwelle und der Nockenwelle 3 aufweist, wird der aktuelle Phasenwinkel εᵢₛₜ(t) berechnet: ${ε}_{ist} \left(t\right) = {ε}_{Abs} + \frac{1}{- {i}_{g}} ⋅ \left(2⋅\left[{ϕ}_{Em , ICyc}-{ϕ}_{Em , ICam}\right]-[{ϕ}_{Cnk , ICyc}-{ϕ}_{Cnk , ICam}]\right)$

Dabei sind
- ϕ_{Em,ICyc} = ϕ_{Em}(t_{ICyc}) der Drehwinkel des Rotors des Elektromotors 4 von der letzten erkannten Kurbelwellen-Referenzmarke bis zum aktuellen zyklischen Interrupt,
- ϕ_{Cnk,ICyc} = ϕ_{Cnk}(t_{ICyc}) der Drehwinkel der Kurbelwelle 5 von der letzten erkannten Kurbelwellen-Referenzmarke bis zum aktuellen zyklischen Interrupt,
- ϕ_{Em,ICam} der Drehwinkel des Rotors des Elektromotors 4 von der letzten erkannten Kurbelwellen-Referenzmarke bis zum letzten Nockenwellen-Interrupt,
- ϕ_{Cnk,ICam} der Drehwinkel der Kurbelwelle 5 von der letzten erkannten Kurbelwellen-Referenzmarke bis zum letzten Nockenwellen-Interrupt,
- ε_{Abs} der absolute Phasenwinkel, der bei jedem Nockenwellen-Interrupt durch Messung ermittelt wird und gleich dem Kurbelwellendrehwinkel ϕ_{Cnk,ICyc} zu diesem Zeitpunkt ist.

Das Phasenwinkelsignal εᵢₛₜ wird also, ausgehend von einem Referenzdrehwinkelwert, bei einer Zustandsänderung des Kurbelwellen-Sensorsignals und/oder des Verstellwellen-Sensorsignals nachgeführt. Das so ermittelte Phasenwinkelsignal εᵢₛₜ wird auf ein Sollphasenwinkelsignal εₛₒₗₗ geregelt, das von einem Motorsteuergerät bereitgestelltes wird.

Nach dem Starten der Verbrennungsmaschine dauert es zunächst eine gewisse Zeit, bis die Referenzmarke in dem Kurbelwellen-Sensorsignal erkannt und in dem Nockenwellen-Referenzsignal eine Flanke detektiert wird. Um dennoch für das Phasenwinkelsignal εᵢₛₜ möglichst frühzeitig einen Referenzdrehwinkelwert ermitteln zu können, wird zunächst eine Anschlagfahrt durchgeführt, bei der das Anschlagelement 6 durch entsprechendes Ansteuern des Elektromotors 4 auf das Gegenanschlagelement 7 zubewegt wird, bis die Anschlagposition erreicht ist. Während der Anschlagfahrt wird das Erreichen der Anschlagposition überwacht, indem mit Hilfe des Phasenwinkelsignals εᵢₛₜ die Phasengeschwindigkeit bestimmt und eine an der Anschlagposition auftretende Abnahme der Phasengeschwindigkeit detektiert wird. Sobald der Phasenwinkelwert ε_{Anschlag} für die Anschlagposition bekannt ist, wird das Phasenwinkelsignal εᵢₛₜ in Bezug zu diesem Phasenwinkel gemessen und auf das Sollphasenwinkelsignal εₛₒₗₗ geregelt.

Nachdem die Referenzmarke in dem Kurbelwellen-Sensorsignal sicher erkannt und die Flanke in dem Nockenwellen-Referenzsignal sichert detektiert wurde, wird das weitere Phasenwinkelsignal εᵢₛₜ in Bezug zu der Referenzmarke und der Nockenwellenflanke gemessen. Dadurch wird im Vergleich zu der auf die Anschlagposition bezogenen Phasenwinkelmessung, die beispielsweise bei Toleranzen in der Kette bzw. dem Zahnriemen und/oder einem Ketten- bzw. Zahnriemenspanner des Nockenwellenantriebs Messfehler aufweisen kann, eine größere Messgenauigkeit erreicht. Diese Toleranzen sind unter anderem von der Betriebstemperatur der Verbrennungsmaschine (thermische Längenänderung der Kette bzw. des Zahnriemens) und der Drehzahl der Kurbelwelle, welche die Fliehkräfte an der Kette bzw. dem Zahnriemen beeinflusst, abhängig.

Um den Verschleiß an dem Anschlagelement 6 und dem Gegenanschlagelement 7 zu reduzieren, wird das Phasenwinkelsignal εᵢₛₜ in Abhängigkeit von dem Anschlag-Phasenwinkelwert ε_{Anschlag} derart begrenzt, dass während des normalen Betriebs der Verbrennungsmaschine eine Kollision des Anschlagelements 6 mit dem Gegenanschlagselement 7 vermieden wird.

Damit der vorhandene Phasenwinkelverstellbereich der Verstellvorrichtung möglichst gut ausgenutzt werden kann, wird für den Anschlag-Phasenwinkelwert ε_{Anschlag} während des Betriebs der Verbrennungsmaschine ein Kennfeld gelernt und in einem Datenspeicher abgelegt, in dem für unterschiedliche Betriebstemperaturen und/oder Kurbelwellendrehzahlen jeweils ein Anschlag-Phasenwinkelwert ε_{Anschlag} gespeichert ist. Mit Hilfe des Kennfelds wird dann jeweils in Abhängigkeit von der Betriebstemperatur und/oder Kurbelwellendrehzahl ein Anschlag-Phasenwinkelwert ε_{Anschlag} ermittelt und zur Begrenzung des Phasenwinkelsignals εᵢₛₜ verwendet. Durch das Lernen des Kennfelds werden auch verschleißbedingte Veränderungen in dem Kurbeltrieb, wie z.B. eine Dehnung der Kette oder des Zahnriemens oder eine Abnahme der Ketten- oder Zahnriemenspannung bei der Messung des Anschlag-Phasenwinkelwerts ε_{Anschlag} berücksichtigt.

Damit durch das Lernen des Kennfelds der Betrieb der Verbrennungsmaschine praktisch nicht beeinträchtigt wird, wird dem Anschlag-Phasenwinkelwert ε_{Anschlag} ein Phasenwinkelbereich zugeordnet, der zu dem Anschlag-Phasenwinkelwert ε_{Anschlag} benachbart ist. In Fig. 3 und 4 ist dieser Phasenwinkelbereich durch einen Doppelpfeil 13 markiert. Während des normalen Betriebs der Verbrennungsmaschine wird das von dem Motorsteuergerät bereitgestellte Sollphasenwinkelsignal εₛₒₗₗ mit dem Phasenwinkelbereich verglichen.

Für den Fall, dass das Sollphasenwinkelsignal εₛₒₗₗ - wie dies in Fig. 3 gezeigt ist - innerhalb des Phasenwinkelbereichs liegen sollte, wird die Regelung des Phasenwinkelsignals εᵢₛₜ auf das Sollphasenwinkelsignal εₛₒₗₗ unterbrochen und es wird eine weitere Anschlagfahrt durchgeführt, sofern die Motorsteuerung diese erlaubt. Dazu wird - ausgehend von dem gerade eingestellten Sollphasenwinkel - das Anschlagelement 6 auf das Gegenanschlagelement 7 zubewegt. In Fig. 3 ist erkennbar, dass der Elektromotor 4 bei der Anschlagfahrt derart angesteuert wird, die Phasengeschwindigkeit ausgehend von der mit A bezeichneten Stelle des Phasenwinkelsignals εᵢₛₜ zunächst betragsmäßig ansteigt und danach bei Annäherung an den Anschlag-Phasenwinkelwert ε_{Anschlag} wieder abnimmt, bis das Anschlagelement 6 an der mit B bezeichneten Stelle an dem Gegenanschlagelement 7 zur Anlage kommt.

Während der Anschlagfahrt wird das Erreichen der Anschlagposition wiederum überwacht, indem eine an der Anschlagposition auftretende Abnahme der Phasengeschwindigkeit detektiert wird, während der Elektromotor weiterhin in Richtung auf das Gegenanschlagelement 7 bestromt wird. Sobald der neue Phasenwinkelwert ε_{Anschlag} bekannt ist, wird die Regelung des Phasenwinkelsignals Eist auf das Sollphasenwinkelsignal εₛₒₗₗ wieder aufgenommen. Deutlich ist erkennbar, dass die Phasengeschwindigkeit ausgehend von der mit C bezeichneten Stelle des Phasenwinkelsignals εᵢₛₜ zunächst betragsmäßig ansteigt und danach bei Annäherung an das Sollphasenwinkelsignal εₛₒₗₗ wieder abnimmt, bis das Phasenwinkelsignal εᵢₛₜ an der mit D bezeichneten Stelle mit dem Sollphasenwinkelsignal εₛₒₗₗ. übereinstimmt.

Bei dem in Fig. 4 gezeigten Ausführungsbeispiel verlässt das Phasenwinkelsignal εᵢₛₜ während einer Anschlagfahrt den mit dem Doppelpfeil 13 markierten Phasenwinkelbereich. Während der Anschlagfahrt wird das Sollphasenwinkelsignal εₛₒₗₗ ständig mit dem Phasenwinkelbereich verglichen und nach jedem Vergleich wird geprüft, ob das Sollphasenwinkelsignal εₛₒₗₗ noch innerhalb des Phasenwinkelbereichs liegt und somit die Anschlagfahrt noch zulässig ist. Wenn bei der Überprüfung festgestellt wird, dass das Sollphasenwinkelsignal εₛₒₗₗ außerhalb des Phasenwinkelbereichs liegt, wird die Anschlagfahrt abgebrochen und die Regelung des Phasenwinkelsignals εᵢₛₜ auf das Sollphasenwinkelsignal εₛₒₗₗ wieder aufgenommen. In Fig. 4 ist deutlich erkennbar, dass sich das Phasenwinkelsignal εᵢₛₜ ab dem mit t_{Abbruch} bezeichneten Zeitpunkt wieder von dem Anschlag-Phasenwinkelwert ε_{Anschlag} entfernt, bevor die Anschlagposition erreicht wurde.

Wie bereits erwähnt wurde, werden die gemessenen Anschlag-Phasenwinkelwerte ε_{Anschlag} in Form eines Kennfelds in einem Datenspeicher abgelegt. Dazu werden bei jeder Anschlagfahrt jeweils die Betriebszustandsgrößen, von denen das Kennfeld abhängig ist, ermittelt und in Abhängigkeit von den Betriebszustandsgrößen wird dem betreffenden Anschlag-Phasenwinkelwert ε_{Anschlag} ein Speicherplatz in dem Datenspeicher zugewiesen, in welchem der Anschlag-Phasenwinkelwert ε_{Anschlag} abgelegt wird. Wenn der gemessene Anschlag-Phasenwinkelwerte ε_{Anschlag} nicht plausibel ist, wird das Abspeichern des Anschlag-Phasenwinkelwerts ε_{Anshlag} unterdrückt.

Nach jeder Anschlagfahrt, bei der ein plausibler Anschlag-Phasenwinkelwert ε_{Anschlag} gemessen wurde, wird ein Zeitgeber, der die Zeit, die seit der letzten Anschlagfahrt verstrichen ist, misst, zurückgesetzt. Bevor eine weitere Anschlagfahrt durchgeführt wird, wird zunächst die von dem Zeitgeber gemessene Zeit ausgelesen und mit einer vorgegebenen Mindestzeitdauer verglichen. Solange die Mindestzeitdauer noch nicht erreicht ist wird, wird das Durchführen einer weiteren Anschlagfahrt unterdrückt.

### Bezugszeichenliste

- 1: Verstellgetriebe
- 2: Nockenwellenzahnrad
- 3: Nockenwelle
- 4: Elektromotor
- 5: Kurbelwelle
- 6: Anschlagelement
- 7: Gegenanschlagelement
- 8: Magnetdetektor
- 9: Zahnkranz
- 10: Magnetfeldsensor
- 11: Hall-Sensor
- 12: Triggerrad
- 13: Doppelpfeil
- εᵢₛₜ: Phasenwinkelsignal
- εₛₒₗₗ: Sollphasenwinkelsignal
- ε_{Anschlag}: Anschlag-Phasenwinkelwert

## Patentansprüche

1. Verfahren zum Einstellen der Drehwinkellage der Nockenwelle (3) einer Hubkolben-Verbrennungsmaschine relativ zur Kurbelwelle (5), wobei die Kurbelwelle (5) über ein Verstellgetriebe (1) mit der Nockenwelle (3) in Antriebsverbindung steht, das als Dreiwellengetriebe mit einer kurbelwellenfesten Antriebwelle, einer nockenwellenfesten Abtriebswelle und einer Verstellwelle ausgebildet ist, wobei ein Phasenwinkelsignal (εᵢₛₜ) für die Drehwinkellage der Nockenwelle (3) relativ zur Kurbelwelle (5) erfasst wird, wobei eine Anschlagfahrt durchgeführt wird, bei der ein mit der Antriebwelle verbundenes Anschlagelement (6) auf ein mit der Nockenwelle verbundenes Gegenanschlagelement (7) zubewegt wird, während das Erreichen einer Anschlagposition überwacht wird, wobei beim Detektieren der Anschlagposition ein Anschlag-Phasenwinkelwert (ε_{Anschlag}) ermittelt wird, und wobei ein Sollphasenwinkelsignal (εₛₒₗₗ) bereitgestellt und das Phasenwinkelsignal (εᵢₛₜ) auf das Sollphasenwinkelsignal (εₛₒₗₗ) geregelt wird, **dadurch gekennzeichnet, dass** dem Anschlag-Phasenwinkelwert (ε_{Anschlag}) ein daran angrenzender oder dazu benachbarter Phasenwinkelbereich zugeordnet und das Phasenwinkelsignal (εᵢₛₜ) mit dem Phasenwinkelbereich verglichen wird, und dass für den Fall, dass das Sollphasenwinkelsignal (εₛₒₗₗ) innerhalb des Phasenwinkelbereichs liegen sollte, die Regelung des Phasenwinkelsignals (εᵢₛₜ) auf das Sollphasenwinkelsignal (εₛₒₗₗ) unterbrochen und eine weitere Anschlagfahrt durchgeführt wird, bei der das Anschlagelement (6) auf das Gegenanschlagelement (7) zubewegt wird, während das Erreichen der Anschlagposition überwacht wird, dass beim Detektieren der Anschlagposition der Anschlag-Phasenwinkelwert (ε_{Anschlag}) neu ermittelt wird und dass danach die Regelung des Phasenwinkelsignals (εᵢₛₜ) auf das Sollphasenwinkelsignal (εₛₒₗₗ) fortgesetzt wird.

2. Verfahren nach Anspruch 1, **dadurch gekennzeichnet, dass** das Sollphasenwinkelsignal (εₛₒₗₗ) während der Anschlagfahrt mit dem Phasenwinkelbereich verglichen wird, und dass für den Fall, dass das Sollphasenwinkelsignal (εₛₒₗₗ) den Phasenwinkelbereich verlassen sollte, die Anschlagfahrt abgebrochen und die Regelung des Phasenwinkelsignals (εᵢₛₜ) auf das Sollphasenwinkelsignal (εₛₒₗₗ) wieder aufgenommen wird.

3. Verfahren nach Anspruch 1 oder 2, **dadurch gekennzeichnet, dass** die Zeit, die seit der letzten Anschlagfahrt verstrichen ist, gemessen und mit einer vorgegebenen Mindestzeitdauer verglichen wird, und dass das Durchführen einer weiteren Anschlagfahrt unterdrückt wird, solange die Mindestzeitdauer noch nicht erreicht ist.

4. Verfahren nach einem der Ansprüche 1 bis 3, **dadurch gekennzeichnet, dass** mindestens eine Betriebszustandsgröße der Verbrennungsmaschine, insbesondere deren Betriebstemperatur und/oder Kurbelwellendrehzahl erfasst wird, dass bei unterschiedlichen Betriebszuständen Anschlagfahrten durchgeführt werden, dass die für die einzelnen Betriebszustände jeweils ermittelten Anschlag-Phasenwinkelwerte (ε_{Anschlag}) in einem Datenspeicher abgelegt werden, und dass danach für einen Betriebszustand ein Anschlag-Phasenwinkelwert (ε_{Anschlag}) ermittelt wird, indem in Abhängigkeit von der mindestens einen Betriebszustandsgröße ein Anschlag-Phasenwinkelwert (ε_{Anschlag}) aus dem Datenspeicher ausgelesen und zum Begrenzen des Phasenwinkelsignals (εᵢₛₜ) und/oder Sollphasenwinkelsignals (εₛₒₗₗ) und/oder als Bezugspunkt für das Phasenwinkelsignal (εᵢₛₜ) verwendet wird.

5. Verfahren nach einem der Ansprüche 1 bis 4, **dadurch gekennzeichnet, dass** ein Phasengeschwindigkeitssignal für die Änderung des Phasenwinkels erfasst wird, und dass das Phasengeschwindigkeitssignal während der Anschlagfahrt auf ein vorgegebenes Sollphasengeschwindigkeitssignal geregelt wird.

6. Verfahren nach einem der Ansprüche 1 bis 5, **dadurch gekennzeichnet, dass** während der Anschlagfahrt der Phasenwinkel geregelt wird.

7. Verfahren nach einem der Ansprüche 1 bis 6, **dadurch gekennzeichnet, dass** die Differenz zwischen dem Phasenwinkelsignal (εᵢₛₜ) und dem Anschlag-Phasenwinkelwert (ε_{Anschlag}) ermittelt wird, und dass das Sollphasengeschwindigkeitssignal in Abhängigkeit von der Differenz verändert und insbesondere bei einer Abnahme der Differenz reduziert wird.

8. Verfahren nach einem der Ansprüche 1 bis 7, **dadurch gekennzeichnet, dass** während der Anschlagfahrt die Drehzahl der Verstellwelle begrenzt wird.

9. Verfahren nach einem der Ansprüche 1 bis 8, **dadurch gekennzeichnet, dass** zum Antreiben der Verstellwelle ein Elektromotor vorgesehen ist, und dass während der Anschlagfahrt der Betriebsstrom und/oder die Betriebsspannung des Elektromotors begrenzt wird (werden).

## Claims

1. Method for adjusting the rotary-angle position of the camshaft (3) of a reciprocating piston internal combustion engine in relation to the crankshaft (5), wherein the crankshaft (5) has a drive connection to the camshaft (3) via an adjustable gear mechanism (1) which is embodied as a three-shaft gear mechanism with a drive shaft which is fixed to the crankshaft, an output shaft which is fixed to the camshaft and an adjustment shaft, wherein a phase angle signal (ε_{act}) is sensed for the rotary-angle position of the camshaft (3) in relation to the crankshaft (5), wherein travel up to a stop is carried out during which a stop element (6) which is connected to the drive shaft is moved to a counter-stop element (7) which is connected to the camshaft, while the attainment of a stop position is monitored, wherein, when the stop position is detected, a stop phase angle value (εₛₜₒₚ) is determined, and wherein a setpoint phase angle signal (εₛₑₜₚ) is made available and the phase angle signal (ε_{act}) is adjusted to the setpoint phase angle signal (εₛₑₜₚ), **characterized in that** the stop phase angle value (εₛₜₒₚ) is assigned a phase angle range which adjoins the latter or is adjacent to it, and the phase angle signal (ε_{act}) is compared with the phase angle range, and **in that** if the setpoint phase angle signal (εₛₑₜₚ) is to lie within the phase angle range, the adjustment of the phase angle signal (ε_{act}) to the setpoint phase angle signal (εₛₑₜₚ) is interrupted and further travel up to a stop is carried out during which the stop element (6) is moved towards the counter-stop element (7) while the attainment of the stop position is monitored, **in that**, when the stop position is detected, the stop phase angle value (εₛₜₒₚ) is newly determined, and **in that** afterwards the adjustment of the phase angle signal (ε_{act}) to the setpoint phase angle signal (εₛₑₜₚ) is continued.

2. Method according to Claim 1, **characterized in that** the setpoint phase angle signal (εₛₑₜₚ) is compared with the phase angle range during the travel up to a stop, and **in that** if the setpoint phase angle signal (εₛₑₜₚ) is to be able to leave the phase angle range, the travel up to a stop is aborted and the adjustment of the phase angle signal (ε_{act}) to the setpoint phase angle signal (εₛₑₜₚ) is resumed.

3. Method according to Claim 1 or 2, **characterized in that** the time which has passed since the last travel up to a stop is measured and is compared with a predefined minimum time period, and **in that** the execution of further travel up to a stop is suppressed until the minimum time period is reached.

4. Method according to one of Claims 1 to 3, **characterized in that** at least one operating state variable of the internal combustion engine, in particular its operating temperature and/or crankshaft rotational speed, is sensed, **in that** stop journeys are carried out in different operating states, **in that** the stop phase angle values (εₛₜₒₚ) which are respectively determined for the individual operating states are stored in a data memory, and **in that** a stop phase angle value (εₛₜₒₚ) is then determined for an operating state by reading out a stop phase angle value (εₛₜₒₚ) from the data memory as a function of the at least one operating state variable, and said stop phase angle value (εₛₜₒₚ) is used to limit the phase angle signal (ε_{act}) and/or setpoint phase angle signal (εₛₑₜₚ) and/or as a reference point for the phase angle signal (ε_{act}).

5. Method according to one of Claims 1 to 4, **characterized in that** a phase speed signal for changing the phase angle is sensed, and **in that** the phase speed signal is adjusted to a predefined setpoint phase speed signal during the travel up to a stop.

6. Method according to one of Claims 1 to 5, **characterized in that** the phase angle is adjusted during the travel up to a stop.

7. Method according to one of Claims 1 to 6, **characterized in that** the difference between the phase angle signal (ε_{act}) and the stop phase angle value (εₛₜₒₚ) is determined, and **in that** the setpoint phase speed signal is changed as a function of the difference and is reduced, in particular, when the difference decreases.

8. Method according to one of Claims 1 to 7, **characterized in that** the rotational speed of the adjustment shaft is limited during the travel up to a stop.

9. Method according to one of Claims 1 to 8, **characterized in that** an electric motor is provided for driving the adjustment shaft, and **in that** the operating current and/or the operating voltage of the electric motor is (are) limited during the travel up to a stop.

## Revendications

1. Procédé pour régler la position d'angle de rotation de l'arbre à cames (3) d'un moteur à combustion interne à piston alternatif par rapport au vilebrequin (5), dans lequel le vilebrequin (5) est en liaison d'entraînement avec l'arbre à cames (3) au moyen d'une transmission de réglage (1), qui est une transmission à trois arbres avec un arbre d'entraînement solidaire du vilebrequin, un arbre de sortie solidaire de l'arbre à cames et un arbre de réglage, dans lequel on détecte un signal d'angle de phase (ε_{réel}) pour la position d'angle de rotation de l'arbre à cames (3) par rapport au vilebrequin (5), dans lequel on effectue une course de butée au cours de laquelle un élément de butée (6) solidaire de l'arbre d'entraînement est déplacé vers un élément de contre-butée (7) solidaire de l'arbre à cames tandis que l'on surveille l'arrivée à une position de butée, dans lequel on détermine une valeur d'angle de phase de butée (ε_{butée}) lorsque l'on détecte la position de butée, et dans lequel on produit un signal d'angle de phase de consigne (ε_{cons}) et on régule le signal d'angle de phase (ε_{réel}) sur le signal d'angle de phase de consigne (ε_{cons}), **caractérisé en ce que** l'on associe à l'angle de phase de butée (ε_{butée}) une plage d'angles de phase adjacente à celui-ci ou voisine de celui-ci et on compare le signal d'angle de phase (ε_{réel}) à la plage d'angles de phase, et **en ce que**, dans le cas où le signal d'angle de phase de consigne (ε_{cons}) se situe à l'intérieur de la plage d'angles de phase, on interrompt la régulation du signal d'angle de phase (ε_{réel}) sur le signal d'angle de phase de consigne (ε_{cons}) et on effectue une autre course de butée au cours de laquelle on déplace l'élément de butée (6) vers l'élément de contre-butée (7) tandis que l'on surveille l'arrivée à une position de butée, **en ce que** l'on détermine de nouveau la valeur de l'angle de phase de butée (ε_{butée}) lorsque l'on détecte la position de butée et **en ce que** l'on poursuit ensuite la régulation du signal d'angle de phase (ε_{réel}) sur le signal d'angle de phase de consigne (ε_{cons}).

2. Procédé selon la revendication 1, **caractérisé en ce que** l'on compare le signal d'angle de phase de consigne (ε_{cons}) avec la plage d'angles de phase pendant la course de butée, et **en ce que**, dans le cas où le signal d'angle de phase de consigne (ε_{cons}) quitte la plage d'angles de phase, on interrompt la course de butée et on exécute de nouveau la régulation du signal d'angle de phase (ε_{réel}) sur le signal d'angle de phase de consigne (ε_{cons}).

3. Procédé selon la revendication 1 ou 2, **caractérisé en ce que** l'on mesure le temps qui s'est écoulé depuis la dernière course de butée et on le compare avec une durée minimale prédéterminée, et **en ce que** l'on supprime l'exécution d'une autre course de butée, aussi longtemps que la durée minimale n'est pas encore atteinte.

4. Procédé selon l'une quelconque des revendications 1 à 3, **caractérisé en ce que** l'on détecte au moins une grandeur de l'état de fonctionnement du moteur à combustion interne, en particulier sa température de fonctionnement et/ou la vitesse de rotation du vilebrequin, **en ce que** l'on effectue des courses de butée pour différents états de fonctionnement, **en ce que** l'on enregistre dans une mémoire de données les valeurs d'angle de phase de butée (ε_{butée}) déterminées chaque fois pour les divers états de fonctionnement, et **en ce que** l'on détermine ensuite une valeur d'angle de phase de butée (ε_{butée}) pour un état de fonctionnement, en lisant dans la mémoire de données une valeur d'angle de phase de butée (ε_{butée}) en fonction de l'au moins une grandeur de l'état de fonctionnement et en l'utilisant pour limiter le signal d'angle de phase (ε_{réel}) et/ou le signal d'angle de phase de consigne (ε_{cons}) et/ou comme point de référence pour le signal d'angle de phase (ε_{réel}).

5. Procédé selon l'une quelconque des revendications 1 à 4, **caractérisé en ce que** l'on détecte un signal de vitesse de phase pour la variation de l'angle de phase, et **en ce que** l'on régule le signal de vitesse de phase sur un signal de vitesse de phase de consigne prédéterminé pendant la course de butée.

6. Procédé selon l'une quelconque des revendications 1 à 5, **caractérisé en ce que** l'on régule l'angle de phase pendant la course de butée.

7. Procédé selon l'une quelconque des revendications 1 à 6, **caractérisé en ce que** l'on détermine la différence entre le signal d'angle de phase (ε_{réel}) et la valeur d'angle de phase de butée (ε_{butée}), et **en ce que** l'on fait varier le signal de vitesse de phase de consigne en fonction de la différence et en particulier on le réduit lorsque la différence diminue.

8. Procédé selon l'une quelconque des revendications 1 à 7, **caractérisé en ce qu'**on limite la vitesse de rotation de l'arbre de réglage pendant la course de butée.

9. Procédé selon l'une quelconque des revendications 1 à 8, **caractérisé en ce qu'**il est prévu un moteur électrique pour l'arbre de réglage, et **en ce qu'**on limite le courant de fonctionnement et/ou la tension de fonctionnement du moteur électrique pendant la course de butée.
